# EUROPÄISCHE PATENTSCHRIFT

(11) **EP 2 587 161 B1**
(45) Veröffentlichungstag und Bekanntmachung des Hinweises auf die Patenterteilung: **23.10.2019**
(21) Anmeldenummer: 12189895.1
(22) Anmeldetag: 25.10.2012
(51) Int. Cl.: F24C 3/12, H01H 3/08, H01H 3/10

(54) **GARGERÄT MIT VERSENKBAREM BEDIENELEMENT**
COOKING DEVICE WITH RETRACTABLE CONTROL ELEMENT
APPAREIL DE CUISSON AVEC ÉLÉMENT DE COMMANDE RÉTRACTABLE

(30) Priorität: 27.10.2011 TR 201110708
(43) Veröffentlichungstag der Anmeldung: 01.05.2013
(73) Patentinhaber: BSH Hausgeräte GmbH, 81739 München (DE)
(72) Erfinder: Atay, Erdinc, 39750 Kirklareli (TR); Gundogdu, Gurkan, 59500 Tekirdag (TR); Uygun, Ramazan, 59850 Tekirdag (TR)

(56) Entgegenhaltungen:
- EP-A2- 0 412 041
- EP-A2- 0 976 984
- WO-A1-01/73326
- DE-A1- 19 951 422
- GB-A- 827 650
- NL-A- 7 808 953

## Beschreibung

### TECHNISCHES FELD

Die Erfindung betrifft ein Gargerät mit einem Verbindungselement zwischen einem versenkbaren Bedienknopf und einem davon gesteuerten Hahn.

### STAND DER TECHNIK

Bei den gasbetriebenen Gargerätenen werden versenkbare Knöpfe mittels einer Außenschale, in der sie positioniert sind, in der Bedieneinheit montiert. Bei diesen Ausführungen ist an der Hinterwand der Außenhülle eine Öffnung zum Erreichen der Hahnspindel angebracht. Die Spindel tritt durch diese Öffnung hinein und wird am Bedienknopf montiert. In der Türkischen Patentveröffentlichung Nr. TR 2010 10611 wird eine solche Bauweise dargestellt.

Bei den Anwendungen nach dem heutigen Stand der Technik wird die Öffnung, die im Zentrum der Außenschale, bei der der Gashahnspindel und der Knopf zusammen eingebracht werden, angebracht ist, mit dem Hahn und dem Knopf in der gleichen Achse ausgerichtet positioniert, damit der Gashahnspindel in dem Knopf eingebettet werden kann. In einigen Ausführungen, bei denen die Gasrohre nicht an der Bedieneinheit angeschlossen werden, wird die Achse der Spindel während des Positionierungsvorgangs wegen der Gashahnkonfiguration verschoben und erfordert zusätzliche Arbeit für die koaxiale Angleichung,

Des Weiteren sind versenkbare Bedienknöpfe aus der Druckschrift DE 199 51 422 A1 bekannt.

Aus der Druckschrift EP 0 412 041 A2 ist ein Gashahn bekannt, welcher mittels eines Teleskoparms mit zwei gelenkigen Verbindungen mit dem Bedienknopf verbunden ist. Dieser Teleskoparm mit den beiden gelenkigen Verbindungen ermöglicht eine Verbindung zwischen dem Gashahn und dem Bedienknopf bei verschiedenen Gasherdarten mit jeweils unterschiedlich ausgebildetem Abstand zwischen dem Bedienknopf und dem Gashahn.

Schließlich ist aus dem Dokument GB 827,650 ein weiteres Kochgerät bekannt.

### KURZE BESCHREIBUNG DER ERFINDUNG

Aufgabe der Erfindung ist es, bei den Gargerätenen mit versenkbaren Knöpfen die Ausrichtung des Knopfs und der Hahnspindel zu vereinfachen.

Eine weitere Aufgabe der Erfindung ist es, dass der Bedienknopf bei den Gargerätenen, insbesondere bei den Küchenherden, unabhängig von der Position der Hahnspindel betrieben werden kann.

Um die vorgenannte Aufgabe zu lösen, umfasst das erfundene Gargerät eine in einer Bedieneinheit positionierte Außenschale; mindestens einen versenkbaren Bedienknopf, der innerhalb der Außenschale in Richtung einer vom Bediener erreichbaren Position beweglich ist; einen Gashahn, der mittels eines Bedienknopfes gesteuert wird; und ein Gasrohr, das mit einem Ende am Gashahn und mit dem anderen Ende an einem Brenner angeschlossen ist.

Das Gargerät umfasst ferner ein Bewegungsübertragungselement, das in einer in der Außenschale ausgebildeten Öffnung drehbar gelagert ist und einen an den Bedienknopf angekoppelten Arm und eine Aussparung am gegenüberliegenden Ende aufweist, und ein Gelenk, das mit einem Ende innerhalb der Aussparung beweglich gelagert ist und mit dem anderen Ende in einer Hahnspindel so montiert ist, dass es die Bewegung des Bewegungsübertragungselements an die Spindel überträgt. Dadurch, dass das Verbindungselement ein bewegliches Gelenk aufweist, bewegt sich das Gelenk innerhalb der Aussparung durch die das Gelenk antreibende Bewegung der Spindel und steht in einem geeigneten Winkel, auch wenn die Achse der Spindel bei der Montage des Hahns zur Knopfachse verschoben wird.

Wenn sich das Gelenk innerhalb der Aussparung bewegt, wird diese Bewegung durch das Bewegungsübertragungselement nicht an den Knopf übertragen.

Das Bewegungsübertragungselement überträgt nur die durch den Knopf gebildeten Bewegungen an das Gelenk; die aus der anderen Richtung kommenden Bewegungen werden nicht übertragen. Somit wird verhindert, dass der Knopf auf irgendeine Weise gebogen, gekrümmt oder übermäßig beansprucht wird. Dadurch, dass das Gelenk sich innerhalb der Aussparung frei bewegen kann, wird unabhängig von dem Gargeräte-Modell gewährleistet, dass die Hähne problemlos am Gerät montiert werden können.

Das Verbindungselement umfasst ein Bewegungsübertragungselement, das eine Aussparung in der Form eines kreisrunden Lagers aufweist. Das Verbindungselement umfasst ferner ein Gelenk, das einen kugelförmigen Kopf aufweist, sodass dieser sich innerhalb der Aussparung kreisrund bewegt. Das Bewegungsübertragungselement leitet die Bewegungen aus dem Knopf an das Gelenk und dämpft die Bewegungen aus dem Gelenk bzw. aus der Hahnspindel ab.

Dadurch, dass die Aussparung und das Gelenk einen kugelförmigen Kopf haben, wird gewährleistet, dass unabhängig davon, auf welche Seite die Hahnspindel verschoben wird, das Gelenk sich innerhalb der Aussparung in alle Richtungen frei drehend bewegen kann und sich in einem geeigneten Winkel positioniert. Somit kann sich das Gelenk unabhängig von der Position der Spindel drehen und steht dann in einem geeigneten Winkel, um die problemlose Montage des Hahns zu sichern.

Das Verbindungselement umfasst das Bewegungsübertragungselement, das eine Aussparung aufweist, die in ihren beiden gegenüberliegenden Rändern jeweils einen Kanal beinhaltet. Das Verbindungselement umfasst ferner ein Gelenk mit einem kugelförmigen Kopf, der einen durchgehenden Zapfen aufweist, sodass dessen beide Enden außen bleiben, um sich so in die zum Bewegungsübertragungselement gehörenden Kanäle zu lagern. Bei der Montage der Hahnspindel bewegt sich das Gelenk mit kugelförmigem Kopf innerhalb der Aussparung frei und somit werden die axialen Verschiebungen der Hahnspindel nicht an den Knopf übertragen. Allerdings werden die gegenseitigen Bewegungen, d. h. die vom Bediener erzeugten Bewegungen des Knopfs durch den Zapfen an den Hahn weitergeleitet. Bei einer Drehbewegung aus der Knopfseite hängt sich der Zapfen an den Kanälen fest und überträgt die Knopfbewegung an das Gelenk.

Das Gelenk ist in dem Bewegungsübertragungselement so gelagert, dass die Achse des Zapfens zur Achse des Arms senkrecht liegt. In einer Ausführung der Erfindung umfasst das Bewegungsübertragungselement jeweils einen Kanal, in dem eine Tiefe in Richtung der Armachse beschaffen ist, um so die Linearbewegung des Zapfens in Richtung der Achse des Arms zu ermöglichen. Falls der Abstand zwischen der Hahnspindel und dem Knopf beispielsweise zu kurz ist oder falls die Hahnspindel bei der Montage zum Knopf verschoben wird, tritt das Gelenk durch den Verlauf des Zapfens in den Kanälen in die Aussparung hinein, nähert sich zum Arm und die Länge des Verbindungselements wird in Richtung des Arms reduziert. Durch die Tiefe, falls die Größe der Spindel bezüglich der Montage zu kurz oder zu lang bleibt, wird der Abstand zwischen dem Knopf und der Spindel ausgeglichen (compensated).

In einer Ausführung der Erfindung ist die Außenschale mit einem Halteelement an dem eine Einbuchtung umfassenden Bewegungsübertragungselement als Anschlussteil montiert. Somit wird verhindert, dass das mit einer in der Außenschale ausgebildeten
Öffnung gelagerte Bewegungsübertragungselement aus der Öffnung ausläuft oder um mehr als den vorbestimmten Abstand in die Öffnung einragt.

Das Bewegungsübertragungselement ist in einer Ausführung der Erfindung an dem Bedienknopf als Schnappverbindung (snap-fit) befestigt und in einer anderen Ausführung an dem Bedienknopf als Spielpassung (loose-fit) befestigt. Somit wird gewährleistet, dass die Bewegungen des Bedienknopfs an das Bewegungsübertragungselement übertragen werden.

### REFERENZNUMMERN

100 Gargerät
200 Bedieneinheit
210 Öffnung
300 Knopf
400 Außenschale
410 Lager
420 Halteelement
500 Hahn
510 Spindel
600 Rohr
700 Verbindungselement
710 Bewegungsübertragungselement
711 Arm
712 Aussparung
713 Kanal
714 Tiefe
715 Einbuchtung
720 Gelenk
721 Kopf
722 Zapfen
723 Ausweitung

### DETAILLIERTE BESCHREIBUNG DER ERFINDUNG

Das erfindungsgemäße Gargerät (10) umfasst eine Bedieneinheit (200), in welche mindestens eine Außenschale (400) und mindestens ein versenkbarer Bedienknopf (300) in der Außenschale angeordnet sind; einen Hahn (500), bei dem Gas-Ein- und -ausschaltung und Gasdruckstärke mittels der Bedienknöpfe (300) eingestellt wird; ein Gasrohr (600), das an dem Hahn (500) angeschlossen ist und vom Hahn (500) zu einem Brenner Gas leitet; und mindestens ein Verbindungselement (700), das die Montage des Hahns (500) in der Außenschale (400) in Verbindung mit dem Knopf (300) gewährleistet. Der Hahn (500) umfasst eine Spindel (510).

Figur 1 zeigt eine schematische Darstellung des erfindungsgemäßen Gargeräts (100). Die auf der Bedieneinheit (200) positionierten Knöpfe (300) sind so montiert, dass sie vom Bediener außerhalb des Geräts (100) erreicht und gesteuert werden können.

Figur 2 zeigt die Explosionszeichnung des Verbindungselements (700). Das Verbindungselement (700) umfasst ein Bewegungsübertragungselement (710), das an der Außenschale (400) angebracht ist, und ein Gelenk (720), das mit einem Ende in dem Bewegungsübertragungselement (710) und mit dem anderen Ende in der Hahnspindel (510) montiert ist. Das Bewegungsübertragungselement (710) umfasst in einem Ende einen Arm (711) und im anderen Ende eine Aussparung (712). Das Bewegungsübertragungselement (710) umfasst eine Einbuchtung (715) in der Außenflanke der Aussparung (712), sodass es in der Außenschale (400) gelagert werden kann.

In dieser bevorzugten Ausführung der Erfindung ist die Einbuchtung (715) in der Form einer die Aussparung (712) von der Außenflanke umlaufenden Rille.

Das Bewegungsübertragungselement (710) ist mittels der Einbuchtung (715) in der Außenschale (400) gelagert. Das Bewegungsübertragungselement (710) kann sich nach seiner Montage in der Außenschale (400) wegen des Aufbaus der Einbuchtung (715) in seiner eigenen Achse (E) kreisrund bewegen. In der bevorzugten Ausführung der Erfindung ist die Achse (E) des Bewegungsübertragungselements (710) und die Achse des Arms (711) koaxial ausgeführt.

Die Aussparung (712) umfasst in ihren gegenüberliegenden Rändern jeweils einen Kanal (713). Gemäß der Erfindung ist die Aussparung (712) kugelförmig. Das Gelenk (720) umfasst an einem Ende einen kugelförmigen Kopf (721), um in der Aussparung (712) gelagert zu werden und einen in den kugelförmigen Kopf (721) hindurchgeführten Zapfen (722). Gemäß der Erfindung ist der Zapfen (722) durch die Mitte des Kopfs (721) geführt. Das Gelenk (720) umfasst an seinem anderen Ende eine Ausweitung (723), die in dem Kopf (721) verbunden ist.

In Figur 3 wird die Bedieneinheit (200) im erfindungsgemäßen Gerät (100) von der Innenseite des Gargeräts (100) gezeigt. Auf der Bedieneinheit (200) befindet sich mindestens eine Öffnung (210). Ein Bedienknopf (300) ist in der Öffnung (210) so angeordnet, dass ein Ende des Knopfs außerhalb des Geräts (100) erreichbar ist und das andere versenkbare Ende außerhalb des Geräts (100) bleibt. Eine Außenschale (400) ist an der Bedieneinheit (200) so befestigt, dass sie das in der Innenseite des Geräts (100) bleibende Teil des Bedienknopfs (300) umgibt. Die Außenschale (400) umfasst in ihren in der Innenseite des Geräts (100) bleibende Enden in der Nähe vom Hahn (500) ein Lager (410). Das Lager (410) umfasst eine Öffnung, die so vorgesehen ist, dass das Bewegungsübertragungselement (710) durch die Schale (400) hindurchtreten kann, d. h. die Schale (400) überschreiten kann, um sich über den Bedienknopf (300) zu erstrecken. Die Außenschale (400) ist in dem Gerät (100) so montiert, dass der Knopf (300) und das Bewegungsübertragungselement (710) koaxial liegen.

Bei der Montage des Verbindungselements (700) an dem Gargerät (100) wird das Gelenk (720) über die Ausweitung in der Hahnspindel (510) montiert. Der Kopf (721) des Gelenks (720) ist in der Aussparung (712) angeordnet, damit der Zapfen (722) von beiden Enden auf die Kanäle (713) aufgesetzt werden kann. Wenn der Kopf (721) in die Aussparung (712) eingeführt wird, ragt der Zapfen (722) mit seinen auf die genannten Kanäle aufgesetzten beiden Enden außerhalb der Aussparung (712) heraus. Damit überträgt er die Bewegung des Bewegungsübertragungselements (710) an das Gelenk (720). Figur 4 zeigt das Verbindungselement (700) in dem erfindungsgemäßen Gerät (100) in einer Querschnittsansicht, bei dem es mit einem Ende an der Außenschale (400) und mit einem anderen Ende an der Spindel (510) montiert ist. Das Gelenk (720) ist an einem Ende mittels seiner Ausweitung an der Spindel (510) montiert und an dem anderen Ende so gelagert, dass es mit seinem Kopf (721) in die Aussparung (712) des Bewegungsübertragungselements (710) eintritt. Der Arm (711) des Bewegungsübertragungselements (710) ist durch die Öffnung in der Außenschale (400) durchgeführt und zum Knopf (300) in der Außenschale (400) ausgestreckt. Innerhalb der Außenschale (400) sind der Arm (711) und der Knopf (300) so aneinander montiert, dass der Knopf (300) seine Bewegung an den Arm (711) überträgt. Das Bewegungsübertragungselement (710) ist mittels seiner Einbuchtung (715) über dem Lager (410) an der Außenschale (400) gelagert. In einer bevorzugten Ausführung der Erfindung umfasst das Lager (410) ein Halteelement (420), das an der Einbuchtung (715) angebracht ist. Somit wird das im Lager (410) eingeführte Bewegungsübertragungselement (710) von dem Lager (410) festgehalten, um zu verhindern, dass das Element bei jeglichem Vordrücken ausläuft oder in das Lager hinein tritt, um den Knopf (300) vorzudrücken.

In Figur 5 wird eine Querschnittsansicht des am Gargerät (100) montierten Verbindungselements (700) aus einer anderen Perspektive gezeigt. Das Lager (410) in dieser bevorzugten Ausführung der Erfindung umfasst zwei gegenüberliegende Halteelemente (420). Die Halteelemente (420) sind laschenförmig. Das Bewegungsübertragungselement (710) ist mittels seiner Einbuchtung (715) in der Außenschale (400) um seine Achse (E) drehbar gelagert und es wird somit verhindert, dass das Element mittels der Halteelemente (420) aus dem Lager (410) ausläuft oder mehr als gewünscht in dem Lager eingebettet wird. Bei einer Ausführung der Erfindung wird die Explosionszeichnung des Verbindungselements in Figur 6 von oben und in Figur 7 von der Seite gezeigt. In dieser Ausführung ist das Bewegungsübertragungselement (710) zylinderförmig aufgebaut, sodass in den im Element enthaltenen Kanälen (713) eine Tiefe (714) in Richtung des Arms (711) gegeben ist. Wenn in dieser Ausführung durch den Aufbau des Hahns (500) oder bei der Montage ein Vor- oder Zurückschieben in Richtung des Knopfs (300) vorkommt und der Hahn (500) nicht in einem entsprechenden Abstand zum Knopf (300) positioniert werden kann, so kann durch das hin- und herschieben des an der Spindel (510) angeschlossenen Gelenkes (720) in den Kanälen (713) eine Einstellung vorgenommen werden. Mit dieser Ausführung wird dem Hahn (500) bei seiner Montage an dem Gerät (100) eine Bewegungsfreiheit in beide Richtungen zum Knopf gewährleistet.

## Patentansprüche

1. Gargerät (100),
- mit einer in einer Bedieneinheit (200) positionierten Außenschale (400);
- mit mindestens einem Bedienknopf (300), der innerhalb der Außenschale (400) in Richtung einer vom Bediener erreichbaren Position beweglich ist;
- mit einem Gashahn (500), der mittels des Bedienknopfes (300) gesteuert wird;
- mit einem Verbindungselement (700), das zwischen dem Bedienknopf (300) und dem Gashahn (500) angeordnet ist,
- mit einem Gasrohr (600), das mit einem Ende am Gashahn (500) und mit dem anderen Ende an einem Brenner angeschlossen ist,
- mit einem Bewegungsübertragungselement (710), das einen an den Bedienknopf (300) angekoppelten Arm (711) aufweist,
- wobei der Bedienknopf (300) mittels der Außenschale (400), in welcher der Bedienknopf (300) positioniert ist, in der Bedieneinheit (200) montiert ist,
- wobei das Bewegungsübertragungselement (710) in einer in der Außenschale (400) ausgebildeten Öffnung drehbar gelagert ist,
- wobei das Gargerät (100) ein Gelenk (720) umfasst, **dadurch gekennzeichnet**
- **dass** das Bewegungsübertragungselement (710) eine Aussparung (712) am Arm gegenüberliegenden Ende aufweist,
- **dass** das Gelenk (720) mit einem Ende innerhalb der Aussparung (712) beweglich gelagert ist und mit dem anderen Ende in einer Hahnspindel (510) so montiert ist, dass es die Bewegung des Bewegungsübertragungselements (710) an die Spindel (510) überträgt, wobei das Verbindungselement (700) das Bewegungsübertragungselement (710) umfasst,
- **dass** der Bedienknopf (300) versenkbar ist,
- **dass** in dem Bewegungsübertragungselement (710) die Aussparung (712) in der Form eines kreisrunden Lagers ist,
- **dass** die Aussparung (712) in ihren beiden gegenüberliegenden Rändern jeweils einen Kanal (713) umfasst,
- **dass** das Gelenk (720) einen kugelförmigen Kopf (721) aufweist, sodass dieser sich innerhalb der Aussparung (712) kreisrund bewegt und
- **dass** der kugelförmige Kopf (721) des Gelenks (720) einen durchgehenden Zapfen (722) aufweist, sodass dessen beide Enden außen bleiben, um sich so in den zum Bewegungsübertragungselement (710) im Verbindungselement (700) gehörenden Kanälen (713) zu lagern.

2. Gargerät nach Anspruch 1, **gekennzeichnet durch** ein Gelenk (720), das in dem Bewegungsübertragungselement (710) gelagert ist, sodass die Achse des Zapfens (722) zur Achse des Arms (711) senkrecht liegt.

3. Gargerät nach Anspruch 2, **gekennzeichnet durch** das Bewegungsübertragungselement (710), das einen Kanal (713) umfasst, in dem eine Tiefe (714) in Richtung der Armachse beschaffen ist, um so die Linearbewegung des Zapfens (722) in Richtung der Achse des Arms (711) zu ermöglichen.

4. Gargerät nach einem der vorhergehenden Ansprüche, **gekennzeichnet durch** eine Außenschale (400), die **durch** ein Halteelement (420) zum Bewegungsübertragungselement (710), die eine Einbuchtung (715) umfasst, als Anschlussteil montiert ist.

5. Gargerät nach Anspruch 4, **dadurch gekennzeichnet, dass** es das Bewegungsübertragungselement (710) umfasst, das an dem Bedienknopf (300) als Schnappverbindung (snap-fit) befestigt ist.

6. Gargerät nach Anspruch 4, **dadurch gekennzeichnet, dass** es das Bewegungsübertragungselement (710) umfasst, das an dem Bedienknopf (300) als Spielpassung (loose-fit) befestigt ist.

7. Gargerät nach einem der vorhergehenden Ansprüche, **dadurch gekennzeichnet, dass** es das Gelenk (720) umfasst, das an der Hahnspindel (510) als Schnappverbindung befestigt ist.

8. Gargerät nach einem der vorhergehenden Ansprüche 1 bis 7, **dadurch gekennzeichnet, dass** es das Gelenk (720) umfasst, das an der Hahnspindel (510) als Spielpassung befestigt ist.

## Claims

1. Cooking appliance (100),
- with an outer casing (400) positioned in an operator control unit (200);
- with at least one operator control knob (300), which is able to be moved within the outer casing (400) in the direction of a position which can be reached by the operator;
- with a gas tap (500), which is controlled by means of the operator control knob (300);
- with a connecting element (700), which is arranged between the operator control knob (300) and the gas tap (500),
- with a gas pipe (600), which is connected to the gas tap (500) at one end and to a burner at the other end,
- with a motion transfer element (710), which has an arm (711) coupled to the operator control knob (300),
- wherein the operator control knob (300) is installed in the operator control unit (200) by means of the outer casing (400), in which the operator control knob (300) is positioned,
- wherein the motion transfer element (710) is rotatably mounted in an opening embodied in the outer casing (400),
- wherein the cooking appliance (100) comprises a joint (720), **characterised in that**
- the motion transfer element (710) has a recess (712) on the end opposite the arm,
- the joint (720) is movably mounted within the recess (712) at one end and installed in the tap shaft (510) at the other end such that it transfers the movement of the motion transfer element (710) to the shaft (510), wherein the connecting element (700) comprises the motion transfer element (710),
- the operator control knob (300) can be depressed,
- the recess (712) in the motion transfer element (710) is in the shape of a circular bearing,
- the recess (712) comprises a channel (713) in each of its two opposing edges,
- the joint (720) has a spherical head (721), so that it moves in a circular manner within the recess (712) and
- the spherical head (721) of the joint (720) has a peg (722) passed through it, so that the two ends thereof remain outside, in order thus to be mounted in the channels (713) belonging to the motion transfer element (710) in the connecting element (700).

2. Cooking appliance according to claim 1, **characterised by** a joint (720), which is mounted in the motion transfer element (710), so that the axis of the peg (722) lies perpendicular to the axis of the arm (711).

3. Cooking appliance according to claim 2, **characterised by** the motion transfer element (710), which comprises a channel (713), in which a depth (714) is constituted in the direction of the arm axis in order thus to enable the linear movement of the peg (722) in the direction of the axis of the arm (711).

4. Cooking appliance according to one of the preceding claims, **characterised by** an outer casing (400), which is installed by a retaining element (420) for the motion transfer element (710), which comprises a notch (715), as an attachment part.

5. Cooking appliance according to claim 4, **characterised in that** it comprises the motion transfer element (710), which is fastened to the operator control knob (300) as a snap connection (snap fit).

6. Cooking appliance according to claim 4, **characterised in that** it comprises the motion transfer element (710), which is fastened to the operator control knob (300) as a clearance fit (loose fit).

7. Cooking appliance according to one of the preceding claims, **characterised in that** it comprises the joint (720), which is fastened to the tap shaft (510) as a snap connection.

8. Cooking appliance according to one of the preceding claims 1 to 7, **characterised in that** it comprises the joint (720), which is fastened to the tap shaft (510) as a clearance fit.

## Revendications

1. Appareil de cuisson (100),
- avec une coque externe (400) positionnée dans une unité de commande (200) ;
- avec au moins un bouton de commande (300) qui est mobile à l'intérieur de la coque externe (400) dans la direction d'une position qui peut être atteinte par l'opérateur ;
- avec un robinet de gaz (500) qui peut être actionné au moyen du bouton de commande (300) ;
- avec un élément de liaison (700) qui est disposé entre le bouton de commande (300) et le robinet de gaz (500),
- avec un tuyau de gaz (600) qui est raccordé à une extrémité au niveau du robinet de gaz (500) et à l'autre extrémité au niveau d'un brûleur,
- avec un élément de transmission de mouvement (710) qui présente un bras (711) couplé au bouton de commande (300),
- dans lequel le bouton de commande (300) est monté dans l'unité de commande (200) au moyen de la coque externe (400), dans laquelle le bouton de commande (300) est positionné,
- dans lequel l'élément de transmission de mouvement (710) est logé de manière rotative dans une ouverture ménagée dans la coque externe (400),
- dans lequel l'appareil de cuisson (100) comprend une articulation (720), **caractérisé en ce que**
- l'élément de transmission de mouvement (710) présente une cavité (712) au niveau de l'extrémité faisant face au bras,
- l'articulation (720) est logée de manière mobile avec une extrémité à l'intérieur de la cavité (712) et est montée avec l'autre extrémité dans une broche de robinet (510) de sorte qu'elle transmet le mouvement de l'élément de transmission de mouvement (710) à la broche (510), dans lequel l'élément de liaison (700) comprend l'élément de transmission de mouvement (710),
- le bouton de commande (300) est rétractable,
- dans l'élément de transmission de mouvement (710) la cavité (712) se présente sous la forme d'un palier circulaire,
- la cavité (712) comprend respectivement un canal (713) dans ses deux bords qui se font face,
- l'articulation présente une tête sphérique (721) de sorte que celle-ci se déplace de manière circulaire à l'intérieur de la cavité (712) et
- la tête sphérique (721) de l'articulation (720) présente un pivot traversant (722) de sorte que les deux extrémités de celui-ci restent à l'extérieur pour ainsi se loger dans les canaux (713) appartenant à l'élément de transmission de mouvement (710) dans l'élément de liaison (700).

2. Appareil de cuisson selon la revendication 1, **caractérisé par** une articulation (720) qui est logée dans l'élément de transmission de mouvement (710) de sorte que l'axe du pivot (722) est perpendiculaire à l'axe du bras (711).

3. Appareil de cuisson selon la revendication 2, **caractérisé par** l'élément de transmission de mouvement (710) qui comprend un canal (713) dans lequel une profondeur (714) est obtenue dans la direction de l'axe de bras pour ainsi rendre possible le mouvement linéaire du pivot (722) dans la direction de l'axe du bras (711).

4. Appareil de cuisson selon l'une des revendications précédentes, **caractérisé par** une coque externe (400) qui est montée en tant que pièce de raccordement par le biais d'un élément de retenue (420) sur l'élément de transmission de mouvement (710), qui comprend une encoche (715).

5. Appareil de cuisson selon la revendication 4, **caractérisé en ce qu'**il comprend l'élément de transmission de mouvement (710) qui est fixé au bouton de commande (300) sous la forme d'une liaison par encliquetage (snap-fit).

6. Appareil de cuisson selon la revendication 4, **caractérisé en ce qu'**il comprend l'élément de transmission de mouvement (710) qui est fixé au bouton de commande (300) sous la forme d'un ajustement avec jeu (loose-fit).

7. Appareil de cuisson selon l'une des revendications précédentes, **caractérisé en ce qu'**il comprend l'articulation (720) qui est fixée à la broche de robinet (510) sous la forme d'une liaison par encliquetage.

8. Appareil de cuisson selon l'une des revendications 1 à 7 précédentes, **caractérisé en ce qu'**il comprend l'articulation (720) qui est fixée à la broche de robinet (510) sous la forme d'un ajustement avec jeu.
